# EUROPÄISCHE PATENTSCHRIFT

(11) **EP 3 178 735 B1**
(45) Veröffentlichungstag und Bekanntmachung des Hinweises auf die Patenterteilung: **13.03.2019**
(21) Anmeldenummer: 16203130.6
(22) Anmeldetag: 09.12.2016
(51) Int. Cl.: B63C 11/16

(54) **SCHNORCHELMASKE**
SNORKEL MASK
MASQUE DE PLONGÉE

(30) Priorität: 11.12.2015 EP 15199490
(43) Veröffentlichungstag der Anmeldung: 14.06.2017
(73) Patentinhaber: Lucas, Thierry, 88085 Langenargen (DE)
(72) Erfinder: Lucas, Thierry, 88085 Langenargen (DE); Zhipeng, Lin, 88149 Nonnenhorn (DE)
(74) Vertreter: Riebling, Peter

(56) Entgegenhaltungen:
- WO-A1-2015/170013
- FR-A1- 2 720 050
- US-A1- 2013 074 835

## Beschreibung

Die Erfindung betrifft eine Schnorchelmaske zur isolierenden Abdeckung des Gesichts einer Person unter Wasser und zur Erleichterung der Sicht und des Atmens unter Wasser nach dem Oberbegriff des Anspruchs 1.

Aus der FR 3 020 620 A1 ist beispielsweise eine Tauchermaske bekannt, bei der eine Kanaldurchführung vom Schnorchel durch einen im Rahmen integrierten Hohlraum gelegt ist.

Aufgabe der Erfindung ist es, eine Schnorchelmaske bereitstellen zu können, bei der die Fertigungskosten, insbesondere ohne Einbuße von technischen Vorteilen, gesenkt werden können.

Die Aufgabe wird, ausgehend von einer Schnorchelmaske der eingangs genannten Art, durch die kennzeichnenden Merkmale des Anspruchs 1 gelöst.

Durch die in den abhängigen Ansprüchen genannten Maßnahmen sind vorteilhafte Ausführungen und Weiterbildungen der Erfindung möglich.

Dementsprechend umfasst die erfindungsgemäße Schnorchelmaske, welche zur isolierenden Abdeckung des Gesichts einer Person unter Wasser und zur Erleichterung der Sicht sowie des Atmens unter Wasser dient, zumindest folgende Bestandteile:
Zunächst ist ein Visier zur Durchsicht vorhanden, welches beim Aufsetzen der Maske vor dem Gesicht platziert ist,
insbesondere in Augenhöhe, sodass eine Durchsicht ermöglicht wird. Dazu ist das Visier regelmäßig aus einem durchsichtigen Kunststoff gefertigt. Im vorliegenden Fall kann sich das Visier insbesondere auch so weit in Bezug auf das Gesicht erstrecken, dass es nach außen hin ebenfalls die Nase und ggf. auch den Mundbereich abdeckt. Das Visier kann hierzu beispielsweise auch einteilig ausgebildet sein.

Darüber hinaus ist ein Schnorchel mit wenigstens einem Kanal zur Luftdurchführung vorhanden. Der Schnorchel dient dem Austausch von Luft zwischen dem Bereich zwischen Visier und Gesicht und der Luft oberhalb der Wasseroberfläche. Dazu kann der Schnorchel auch zwei oder mehr Kanäle umfassen, von denen mindestens einer zur Einleitung von Luft und der andere zum Herausleiten der Luft aus dem durch die Schnorchelmaske abgedichteten Bereich vorgesehen ist.

Damit an das Gesicht kein Wasser vordringen kann, wenn sich die tauchende Person unter Wasser befindet, ist eine Dichtungseinreichung zur Abdichtung des Raumes zwischen dem mit der Schnorchelmaske bedeckten Gesicht der Person und dem Visier vorhanden. Diese Dichtungseinrichtung kann beispielsweise als Dichtungsprofil ausgebildet sein, welches auf einen dafür vorgesehenen Teil der Maske z.B. aufgezogen oder aufgesteckt wird.

Die erfindungsgemäße Schnorchelmaske zeichnet sich nun dadurch aus, dass eine Durchführungseinrichtung zur Fortsetzung wenigstens eines Kanals vorgesehen ist, welche wiederum dadurch gebildet wird, dass die Durchführungseinrichtung wenigstens teilweise seitlich von der Dichtungseinrichtung begrenzt wird.

Bei einer besonders bevorzugten Weiterbildung der Erfindung seitlich wird die Durchfürhungseinrichtung zum Teil vom Visier und zum Teil von der Dichtungseinrichtung begrenzt. Diese Kanaldurchführung wird also durch wenigstens zwei im Grunde separate Teile gebildet, indem diese separaten Teile die seitlichen Begrenzungswände der Durchführungseinrichtung ausbilden. Die Durchführungseinrichtung wird somit erfindungsgemäß zumindest vom Visier und der Dichtungseinrichtung seitlich begrenzt. Denkbar ist grundsätzlich auch, dass noch ein weiteres Bauteil einen Teil der seitlichen Begrenzung der Durchführungseinrichtung bildet. Eine seitliche Begrenzung, durch welche die Durchführungseinrichtung gebildet wird, bedeutet, dass das Teil, also das Visier oder die Dichtungseinrichtung, welches die Durchführungseinrichtung begrenzt, auch unmittelbar eine seitliche innere Wand der Durchführungseinrichtung bildet.

Durch die Erfindung können somit aufwändige Innendurchführungen durch ein Kunststoffteil eingespart werden. Vielmehr kann durch das Zusammenfügen einzelner Bauteile ein Kanal im Zwischenraum gebildet werden, der bei Zusammenfügen von Visier und Dichtungseinrichtung nicht nur automatisch entsteht, sondern gleichzeitig auch abdichtet und einen gut abgeschirmten Durchführungskanal bildet. Die Produktion kann also wesentlich einfacher erfolgen als bislang im Stand der Technik bekannt.

Bei einer bevorzugten Weiterbildung der Erfindung ist jedoch die Durchführungseinrichtung ausschließlich vom Visier und von der Dichtungseinrichtung seitlich begrenzt. Dies bietet insbesondere fertigungstechnische Vorteile, weil nicht mehrere separate Bauteile zur Abdichtung aufeinander abgestimmt werden müssen. Die Dichtungseinrichtung selbst kann wiederum gemäß der Erfindung die Durchführungseinrichtung gegenüber dem Kanal abdichten. Je weniger Bauteile aufeinander abgestimmt und abgedichtet werden müssen, desto zuverlässiger kann die Abdichtung erfolgen. Daher ist es eine besonders bevorzugte Ausführungsvariante, dass der Kanal lediglich zwischen dem Visier und der Dichtungseinrichtung gebildet wird. Hohlstrukturen in Plastik sind vergleichsweise schwierig zu fertigen. Entweder muss die entsprechende Spritzgussform das Bauteil von innen und von außen teilweise begrenzen, oder aber es wird eine nachträgliche Fertigung vorgenommen, die in der Regel jedoch sehr aufwändig ist.

Eine Charakteristik der Erfindung besteht darin, dass die Durchführungseinrichtung vollständig in der Dichtungseinrichtung integriert ist und ein Zusammendrücken der Dichtungseinrichtung dadurch erschwert bzw. verhindert wird, dass die Dichtungseinrichtung eine entsprechende Verstärkung aufweist. Diese Verstärkung kann dadurch ausgebildet sein, dass der Kunststoff der Dichtungseinrichtung in diesem Bereich dickwandiger ausgebildet ist und/oder dass ein Einsatz, etwa in Form einer Verstärkungshülse oder eines Verstärkungsrohrs in die Dichtungseinrichtung eingebracht oder integriert ist. Außerdem ist es mittlerweile technisch möglich, die Verstärkung derart herzustellen, dass die Dichtungseinrichtung aus Kunststoff bzw. Kunststoffen verschiedener Shore-Härten besteht. Die Verstärkung kann folglich dadurch erzielt werden, dass der entsprechende Bereich, hier also der Bereich bei der Durchführungseinrichtung lokal aus einem härteren Material gefertigt ist. Die Dichtungseinrichtung bzw. das Dichtungsprofil besteht sodann aber immer noch aus einem Körper, wobei vermieden werden kann, dass im Bereich der Durchführungseinrichtung das Material dicker ausgebildet sein muss, um eine Verstärkung zu erreichen. Diese Maßnahme ermöglicht u.a. eine Platzeinsparung.

Insbesondere kann, bei einer Ausführungsform, bei das Visier teilweise die Durchführung begrenzt, das Visier eine U-förmige Nut zur seitlichen Begrenzung der Dichtungseinrichtung aufweisen. Eine U-förmige Nut ist hingegen einfach herzustellen, ist in der Fertigung gut zugänglich und bietet nur eine offene Seite, die sodann z.B. durch die Dichtungseinrichtung abgedeckt und abgedichtet werden kann. Damit die Durchführungseinrichtung nicht die Sicht blockiert, kann sie insbesondere im Randbereich des Visiers bei einer Ausführungsvariante der Erfindung verwendet werden. Somit wird auch die Sicht durch das Visier nicht oder nur geringfügig begrenzt.

Wenn das Dichtungsprofil so ausgebildet ist, dass es z.B. die U-förmige Nut im Visier an den Randbereich der offenen Stelle umgeben oder ggf. auskleiden kann, kann eine effektive Dichtung in diesem Bereich erfolgen, sodass die Durchführungseinrichtung vor Wasser geschützt ist und die Luft aus dem dafür bestimmten Teilbereich der Maske absaugen und weiterleiten kann. Zur besseren Abdichtung kann auch das Visier einschließlich der Bereiche, die später die Seitenwände der Durchführungseinrichtung bilden, einstückig ausgebildet sein, damit keine zusätzliche Abdichtung im Visier erfolgen muss.

Bei einem Ausführungsbeispiel der Erfindung kann sodann die Dichtungseinrichtung das Visier im Randbereich teilweise umgeben, damit die Dichtungseinrichtung zwei Funktionen erfüllen kann, nämlich die Abdichtung des Visiers gegenüber dem Gesicht und die Abdichtung der Durchführungseinrichtung zwischen Visier und Dichtungseinrichtung. Durch die so bedingte geometrische Anordnung wird die Durchführungseinrichtung gebildet. Der Randbereich des Visiers begrenzt somit das Visier nach außen hin und bietet gute Zugangsmöglichkeiten, dass die Dichtungseinrichtung hier effektiv angreifen und abdichten kann.

Insbesondere kann bei einer Ausführungsform der Erfindung die Dichtungseinrichtung lösbar mit dem Visier verbunden sein, insbesondere lösbar aufgesteckt bzw. aufgezogen sein. Somit können die einzelnen Teile auch ggf. ausgetauscht werden.

Es wurde bereits erläutert, dass das Visier vorteilhafterweise aus einem starren Material gebildet wird. Die Dichtungseinrichtung hingegen kann auch aus einem weichen Material, insbesondere einem weichen Kunststoff gefertigt sein, da weiche Materialien sich den Konturen des Gesichts anpassen und somit eine bessere Abdichtungswirkung erzielen können.

Bei einer besonders bevorzugten Ausführungsform der Erfindung sind die Durchführungseinrichtung und einer der entsprechenden Kanäle zur Luftdurchführung miteinander verbunden, insbesondere unmittelbar miteinander verbunden. Somit kann gezielt eine Leitung des Gases aus der Maske erfolgen. Dennoch ist es aber auch möglich, dass beispielsweise der Luftzufuhrkanal über eine solche Anordnung gemäß der Erfindung geleitet wird. Es ist grundsätzlich möglich, dass die Schnorchelmaske einen zusätzlichen Rahmen umfasst, um den Übergang zwischen Dichtungseinrichtung und Visier schützend abzudecken, insbesondere dann, wenn diese lediglich über die Haltungskraft des Dichtungsgummis der Dichtungseinrichtung gewissermaßen lose aufeinander gesteckt sind. Der Rahmen kann somit in vorteilhafter Weise als separates Bauteil ausgebildet sein.

Es sind viele Querschnittsformen für die Durchführungseinrichtung grundsätzlich möglich, beispielsweise runde oder eckige Querschnitte. Fertigungstechnisch ist der eckige Querschnitt in der Regel einfacher zu fertigen und benötigt weniger Anpassungen. Denkbar ist auch, dass mit Visier und Dichtungseinrichtung jeweils zwei L-förmige Seitenwände zusammengefügt werden. Insbesondere aber dann, wenn das Visier aus einem starren Material gebildet ist, bildet ein mindestens L-förmiges, besser U-förmiges Seitenwandteil des Visiers als starrer Körper einen besonders stabilen Halt, sodass auch hier gemäß der Erfindung der Kanal nicht oder nur sehr schwer zusammengedrückt werden kann. Somit können ähnliche Vorteile wie beim bisherigen Stand der Technik erzielt werden, ohne jedoch die Fertigungskosten in die Höhe zu treiben, wie es beispielsweise dann der Fall ist, wenn ein Kunststoffkörper um einen Innenhohlraum herum gespritzt wird oder dieser nachträglich darin eingearbeitet wird.

Die Dichtungseinrichtung kann bei verschiedenen Ausführungsbeispielen der Erfindung ein- oder mehrteilig ausgebildet sein. Insbesondere dann, wenn die Durchführungseinrichtung vollständig von der Dichtungseinrichtung oder Teilen davon seitlich begrenzt wird, kann es vorteilhaft sein, diese aus Materialien unterschiedlicher Shore-Härte zu fertigen. Somit kann eine optimale Anpassung an die Doppelfunktion einer solchen Dichtungseinrichtung erreicht werden, wonach die Dichtungseinrichtung zunächst gegenüber dem Gesicht abdichten soll, wozu sich eher ein Material geringerer Härte als vorteilhaft erweist, um eine verbesserte Anpassung und Abdichtung an das/ gegenüber dem Gesicht zu ermöglichen, wonach andererseits aber wiederum verhindert werden soll, dass die Durchführung zusammengedrückt und die Luftleitung blockiert werden kann, wozu eher ein härteres Material von Vorteil ist. Werden also mehrere Dichtungsteile verwendet, so können diese je nach Funktion unterschiedliche Härtegrade aufweisen. Es ist aber grundsätzlich auch möglich, ein Teil zu fertigen, das in verschiedenen Bereichen jeweils unterschiedliche Härtegrade besitzt. Die einteilige Ausbildung besitzt in der Regel den Vorteil, dass hier ein kompaktes Bauteil vorliegt, bei dem auch keine abzudichtenden Übergänge, wie etwa zwischen zwei den Durchführungskanal begrenzenden Dichtungsteilen, bestehen. Eine zweiteilige Ausführung, bei der jedes Teil eine unterschiedliche Härte aufweist, ist in der Regel jedoch einfacher und zuverlässiger zu fertigen.

### Ausführungsbeispiel

Ein Ausführungsbeispiel ist in den Zeichnungen darstellt und wird nachstehend unter Angabe weiterer Einzelheiten und Vorteile näher erläutert. Es zeigen:
- Figur 1:: einen schematischen Querschnitt durch eine an einem Visier angebrachte Dichtungseinrichtung,
- Figur 2:: eine schematische Ansicht der gesamten Schnorchelmaske gem. der Erfindung,
- Figur 3:: eine schematische Darstellung der Kanalführung im Schnorchel mit Ankopplung an die Durchführungen 4,
- Figur 4:: einen schematischen Querschnitt durch eine an einem Visier angebrachte zweiteilige Dichtungseinrichtung,
- Figur 5:: einen schematischen Querschnitt durch eine an einem Visier angebrachte einteilige Dichtungseinrichtung mit Bereichen unterschiedlicher Härte, sowie
- Figur 6:: einen schematischen Querschnitt durch eine an einem Visier angebrachte zweiteilige Dichtungseinrichtung mit Schlauch zur Begrenzung der Durchführungseinrichtung.

Figur 1 zeigt einen schematischen Schnitt durch einen entsprechende Teil einer Schnorchelmaske 1 mit einem Visier 2 und einer Dichtungseinrichtung 3. Zwischen der Dichtungseinrichtung 3 und dem Visier 2 werden an der Seite Durchführungen 4 gebildet, die jeweils einen U-förmigen Querschnitt aufweisen. Sie werden jeweils von den Dichtungsprofilen 3 abgedeckt. Der obere Teil der Dichtung 3' dient der Abdeckung gegenüber dem Gesicht des Tauchers.

Figur 2 zeigt im Grunde die gleiche Schnorchelmaske 1 in Schrägansicht mit einem Visier 2, einer Dichtungseinrichtung 3. Der Übergang zwischen Visier 2 und Dichtungseinrichtung 3 bildet lediglich eine Abdeckung, die so auf das zusammengesetzte Gebilde aus Visier 2 und Dichtungseinrichtung 3 gesetzt wird, dass dieser Übergang geschützt nach außen hin abgedeckt wird. Um die notwendige Haltespannung für die Schnorchelmaske zu bekommen, sind in den Rahmen 5 jeweils Ösen 6 eingearbeitet, sodass Haltebänder ohne Weiteres hieran befestigt werden können. In Figur 2 ist das Zusammenfügen von Rahmen 5 und dem Maskenteil, bestehend aus Visier 2 und Dichtungseinrichtung 3, durch gestrichelte Pfeile dargestellt.

Um einen sicheren Halt auf der Nase des Tauchers zu gewährleisten, wird eine Auflagefläche 7 bereitgestellt, welche die Maske 1 gewissermaßen in zwei Teile teilt. In ihre Seitenflanken können jeweils Luftein- bzw. -auslässe 9 integriert sein. Auf diese Weise kann auch ein Kreislauf zur Luftzirkulation geschaffen werden, sodass ein wesentlicher Teil der durch den Mund ausgeatmeten Luft unterhalb des Bereichs 7 über die Durchführung 4 wieder nach außen gelangen kann. Die Durchführung 4 gelangt dazu in den entsprechenden Bereich bzw. Kanal des Schnorchels 8.

Umgekehrt kann auch ein weiterer Kanal im Schnorchel 8 bereitgestellt werden, der im oberen Teil der Maske einmündet und über den frische Luft einströmen kann. Der Schnorchel 8 umfasst zudem entsprechende Ventilvorrichtungen 12. Vorzugsweise sind im Schnorchel 8, wie in Figur 3 schematisch dargestellt, drei Kanäle angeordnet: ein Kanal 10 für den Lufteinlass, der im oberen Bereich bzw. im Bereich der Stirn des Tauchers in die Schnorchelmaske 1, d.h. in den Zwischenraum zwischen Visier 2 und Gesicht einmündet und zwei Kanäle 11 zum Luftauslass, die zu beiden Seiten des Lufteinlasskanals angeordnet sind und somit direkt an die Durchführungen 4 angeschlossen werden können.

Die Gesichtsdichtung 3 ist in der Variante nach Figur 4 zweiteilig ausgebildet, wobei beide Teile 3.1 und 3.2 jeweils verschiedene Shore-Härten aufweisen. Der härtere Teil kann somit hauptsächlich dafür sorgen, dass die Durchführung 4 nicht zusammengedrückt wird. Da der Durchführungskanal 4 durch seine bauliche Anordnung geschützt ist, ist die Durchführungseinrichtung ohnehin bereits vor einem Zusammendrücken hinreichend geschützt.

In der Variante nach Figur 4 besteht der Dichtungsteil 3.1 der Dichtungseinrichtung 3 aus einem Elastomer eines niedrigeren Shore-Werts, um eine Anpassung am Gesicht zu ermöglichen, während der Dichtungsteil 3.2 einen höheren Shore-Wert besitzt, um ein Zusammendrucken der Durchführungseinrichtung 4 zu vermeiden.

Figur 5 zeigt eine besondere Ausführungsform, nach der die Dichtungseinrichtung 3 einteilig ausgebildet ist. Hierbei kann die einteilige Dichtungseinrichtung 3 jedoch verschiedene Bereiche aufweisen, die unterschiedliche Härtegrade besitzen. In Figur 5 ist der die Durchführungseinrichtung 4 bildende Bereich B härter ausgebildet als der dem Gesicht zuzuwendende Teil A.

Aus Produktionsgründen ist es nicht immer einfach, Bauteile mit unterschiedlichen definierten Shore-Härten zu realisieren, besonders, wenn es sich um ein einteiliges Bauteil handelt, das in verschiedenen Bereichen unterschiedliche Härten aufweist. Deshalb besteht auch die Möglichkeit, die Dichtung 3.1, wie in Figur 6 gezeigt, grundsächlich aus einem (vergleichsweise bzw. in Bezug zum Visier niedrigem) Shore-Wert zu produzieren, und das Zusammendrucken der Durchführungseinrichtung 4 mit einem oder mehreren Kanülen 3.2 aus höherem Shore-Werte zu verhindern. Diese Kanülen 3.2 können beliebige Formen haben wie zum Bespiel als zylindrischer Schlauch 3.2. Diese Kanülen 3.2 können einfach in den bestehenden Dichtungsteil 3.1 hineingeschoben werden.

### Bezugszeichenliste:

- 1: Schnorchelmaske
- 2: Visier
- 3: Dichtungseinrichtung
- 3.1: Dichtungsteil
- 3.2: Dichtungsteil
- 4: Durchführungseinrichtung
- 5: Rahmen
- 6: Ösen
- 7: Auflagefläche
- 8: Schnorchel
- 9: Luftdurchlass
- 10: Lufteinlasskanal
- 11: Luftauslasskanäle
- 12: Ventilvorrichtungen

- 3': Abdichtung gegenüber einem Gesicht

- A, B: Bereiche eines Dichtungsteils

## Patentansprüche

1. Schnorchelmaske (1) zur isolierenden Abdeckung des Gesichts einer Person unter Wasser und zur Erleichterung der Sicht und des Atmens unter Wasser, umfassend :
• ein Visier (2) zur Durchsicht,
• einen Schnorchel (8) mit wenigstens einem Kanal (10, 11) zur Luftdurchführung,
• eine Dichtungseinrichtung (3) zur Abdichtung des Raumes zwischen dem mit der Schnorchelmaske (1) bedeckten Gesicht der Person und dem Visier (2),
wobei eine Durchführungseinrichtung (4) zur Fortsetzung wenigstens eines des wenigstens einen Kanals vorgesehen ist, welche dadurch gebildet ist, dass die Durchführungseinrichtung (4) seitlich wenigstens zum Teil von der Dichtungseinrichtung (3) begrenzt ist,
**dadurch gekennzeichnet, dass** die Dichtungseinrichtung aus wenigstens zwei Dichtungsteilen (3.1, 3.2) besteht, von denen wenigstens einer die Durchführungseinrichtung (4) bildet bzw. bilden und/oder begrenzt bzw. begrenzen, wobei
die Durchführungseinrichtung (4) von wenigstens zwei der Dichtungsteile (3.1, 3.2), insbesondere von den Dichtungsteilen (3.1, 3.2) seitlich begrenzt wird, wobei
wenigstens zwei der folgenden Bauteile aus Kunststoff, insbesondere aus Elastomer, gefertigt sind, welche unterschiedliche Shore-Härten aufweisen:
- jeweils die Dichtungsteile,
wobei eines der Dichtungsteile härter ausgebildet ist als ein anderes der Dichtungsteile, wobei das dem Visier (2) zugewandte Dichtungsteil (3.2) härter ausgebildet ist als das dem Gesicht zuzuwendende Dichtungsteil (3.1).

2. Schnorchelmaske (1) nach einem der vorgenannten Ansprüche, **dadurch gekennzeichnet, dass** die Durchführungseinrichtung (4) dadurch gebildet ist, dass sie seitlich zum Teil vom Visier (2) und zum Teil von der Dichtungseinrichtung (3) begrenzt ist.

3. Schnorchelmaske (1) nach einem der vorgenannten Ansprüche, **dadurch gekennzeichnet, dass** die Durchführungseinrichtung (4) vollständig in der Dichtungseinrichtung (3) integriert ist und die Dichtungseinrichtung (3) eine Verstärkung umfasst, um ein Zusammendrücken der Durchführungseinrichtung (4) verhindern zu können.

4. Schnorchelmaske (1) nach einem der vorgenannten Ansprüche, **dadurch gekennzeichnet, dass** das Visier (2) und die Durchführungseinrichtung als getrennte Bauteile ausgebildet sind.

5. Schnorchelmaske (1) nach einem der vorgenannten Ansprüche, **dadurch gekennzeichnet, dass** einer der Dichtungsteile (3.2) als Schlauch und/oder Kanüle ausgebildet ist, der / die in einem anderen der Dichtungsteile (3.1) angeordnet ist und die Durchführungseinrichtung (4) zur Luftdurchführung bildet.

6. Schnorchelmaske (1) nach einem der vorgenannten Ansprüche, **dadurch gekennzeichnet, dass** das Visier aus Kunststoff, insbesondere aus Elastomer gefertigt ist und zu wenigstens einem, insbesondere allen Dichtungsteilen eine unterschiedliche Shore-Härte aufweist..

7. Schnorchelmaske (1) nach einem der vorgenannten Ansprüche, **dadurch gekennzeichnet, dass** die Durchführungseinrichtung (4) ausschließlich vom Visier (2) und von der Dichtungseinrichtung (3) seitlich begrenzt ist.

8. Schnorchelmaske (1) nach einem der vorgenannten Ansprüche, **dadurch gekennzeichnet, dass** das Visier (2) eine U-förmige Nut zur seitlichen Begrenzung der Durchführungseinrichtung (4) aufweist.

9. Schnorchelmaske (1) nach einem der vorgenannten Ansprüche, **dadurch gekennzeichnet, dass** die Nut an der offenen Seite durch die Dichtungseinrichtung (3) abgedeckt wird, sodass die Durchführungseinrichtung (4) gebildet wird und/oder dass die Nut im Randbereich des Visiers (2) angeordnet ist.

10. Schnorchelmaske (1) nach einem der vorgenannten Ansprüche, **dadurch gekennzeichnet, dass** die Dichtungseinrichtung (3) das Visier (2) im Randbereich teilweise umgibt und/oder dass die Dichtungseinrichtung (3) lösbar mit dem Visier (2) verbunden, insbesondere lösbar aufgesteckt und/oder aufgezogen ist.

11. Schnorchelmaske (1) nach einem der vorgenannten Ansprüche, **dadurch gekennzeichnet, dass**
- die Durchführungseinrichtung (4) und wenigstens einer des wenigstens einen Kanals miteinander zur Luftdurchführung verbunden sind und/oder
- dass die Durchführungseinrichtung (4) zur Leitung der ausgeatmeten Luft ausgebildet ist.

12. Schnorchelmaske (1) nach einem der vorgenannten Ansprüche, **dadurch gekennzeichnet, dass** ein Rahmen (5) vorgesehen ist, um den Übergang zwischen Dichtungseinrichtung (3) und Visier (2) schützend abzudecken, der als separates Bauteil ausgebildet ist.

## Claims

1. Snorkel mask (1) for insulating covering of the face of a person under water and for facilitating visibility and breathing under water, comprising:
• a visor (2) for looking-through,
• a snorkel (8) having at least one channel (10, 11) for air passage,
• a sealing device (3) for sealing the space between the face of the person covered by the snorkel mask (1) and the visor (2),
wherein a passage device (4) is provided for continuing at least one of the at least one channel which is formed, in that the passage device (4) is limited laterally at least partly by the sealing device (3),
**characterised in that** the sealing device consists of at least two sealing parts (3.1, 3.2), of which at least one forms or form and/or limits or limit the passage device (4), wherein
the passage device (4) is limited laterally by at least two of the sealing parts (3.1, 3.2), in particular by the sealing parts (3.1, 3.2), wherein
at least two of the following components are manufactured from plastic, in particular from elastomer, which have different Shore hardnesses:
- in each case the sealing parts,
wherein one of the sealing parts is formed to be harder than another of the sealing parts, wherein the sealing part (3.2) facing the visor (2) is formed to be harder than the sealing part (3.1) to be turned to the face.

2. Snorkel mask (1) according to one of the preceding claims, **characterised in that** the passage device (4) is formed **in that** it is limited laterally partly by the visor (2) and partly by the sealing device (3).

3. Snorkel mask (1) according to one of the preceding claims, **characterised in that** the passage device (4) is integrated completely in the sealing device (3) and the sealing device (3) comprises a reinforcement in order to be able to prevent compression of the passage device (4).

4. Snorkel mask (1) according to one of the preceding claims, **characterised in that** the visor (2) and the passage device are formed as separate components.

5. Snorkel mask (1) according to one of the preceding claims, **characterised in that** one of the sealing parts (3.2) is formed as a tube and/or cannula which is arranged in another one of the sealing parts (3.1) and forms the passage device (4) for air passage.

6. Snorkel mask (1) according to one of the preceding claims, **characterised in that** the visor is manufactured from plastic, in particular from elastomer, and at least one, in particular all sealing parts, has a different Shore hardness.

7. Snorkel mask (1) according to one of the preceding claims, **characterised in that** the passage device (4) is limited laterally exclusively by the visor (2) and by the sealing device (3).

8. Snorkel mask (1) according to one of the preceding claims, **characterised in that** the visor (2) has a U-shaped groove for lateral limitation of the passage device (4).

9. Snorkel mask (1) according to one of the preceding claims, **characterised in that** the groove on the open side is covered by the sealing device (3) so that the passage device (4) is formed and/or that the groove is arranged in the edge region of the visor (2).

10. Snorkel mask (1) according to one of the preceding claims, **characterised in that** the sealing device (3) partly surrounds the visor (2) in the edge region and/or **in that** the sealing device (3) is connected releasably to the visor (2), in particular pushed on releasably and/or attached.

11. Snorkel mask (1) according to one of the preceding claims, **characterised in that**
- the passage device (4) and at least one of the at least one channel are connected to one another for air passage and/or
- **in that** the passage device (4) is formed for guiding the exhaled air.

12. Snorkel mask (1) according to one of the preceding claims, **characterised in that** a frame (5) is provided in order to cover the transition between sealing device (3) and visor (2) in protecting manner, which is formed as a separate component.

## Revendications

1. Masque de plongée (1) pour recouvrir de manière isolante le visage d'une personne sous l'eau et pour faciliter la vision et la respiration sous l'eau, comprenant :
• une lunette (2) pour voir au travers,
• un tuba (8) avec au moins un conduit (10, 11) pour le passage de l'air,
• un dispositif d'étanchéité (3) pour rendre étanche l'espace entre le visage de la personne couvert par le masque de plongée (1) et la lunette (2),
dans lequel il est prévu un dispositif de passage (4) qui est destiné à prolonger au moins un conduit et qui est formé en étant limité latéralement, au moins en partie, par le dispositif d'étanchéité (3),
**caractérisé en ce que** le dispositif d'étanchéité se compose d'au moins deux éléments d'étanchéité (3.1, 3.2) dont un au moins forme/limite le dispositif de passage (4),
le dispositif de passage (4) étant limité latéralement par au moins deux des éléments d'étanchéité (3.1, 3.2), en partie par les éléments d'étanchéité (3.1, 3.2),
au moins deux des composants suivants étant fabriqués à partir de matière plastique, en particulier d'élastomère, qui présentent des duretés Shore différentes :
- les éléments d'étanchéité,
l'un des éléments d'étanchéité étant plus dur qu'un autre des éléments d'étanchéité, l'élément d'étanchéité (3.2) tourné vers la lunette (2) étant plus dur que l'élément d'étanchéité (3.1) à tourner vers le visage.

2. Masque de plongée (1) selon l'une des revendications précédentes, **caractérisé en ce que** le dispositif de passage (4) est formé en étant limité latéralement en partie par la lunette (2) et en partie par le dispositif d'étanchéité (3).

3. Masque de plongée (1) selon l'une des revendications précédentes, **caractérisé en ce que** le dispositif de passage (4) est intégré entièrement dans le dispositif d'étanchéité (3), et le dispositif d'étanchéité (3) comprend un renforcement afin de pouvoir empêcher une compression du dispositif de passage (4).

4. Masque de plongée (1) selon l'une des revendications précédentes, **caractérisé en ce que** la lunette (2) et le dispositif de passage sont conçus comme des composants séparés.

5. Masque de plongée (1) selon l'une des revendications précédentes, **caractérisé en ce que** l'un des éléments d'étanchéité (3.2) est conçu comme un tuyau et/ou une canule qui est disposé dans un autre des éléments d'étanchéité (3.1) et qui forme le dispositif de passage (4) pour le passage de l'air.

6. Masque de plongée (1) selon l'une des revendications précédentes, **caractérisé en ce que** la lunette est fabriquée à partir de matière plastique, en particulier d'élastomère, et présente une dureté Shore différente par rapport à au moins un élément d'étanchéité, en particulier par rapport à tous les éléments d'étanchéité.

7. Masque de plongée (1) selon l'une des revendications précédentes, **caractérisé en ce que** le dispositif de passage (4) est limité latéralement uniquement par la lunette (2) et par le dispositif d'étanchéité (3).

8. Masque de plongée (1) selon l'une des revendications précédentes, **caractérisé en ce que** la lunette (2) présente une rainure en U pour limiter latéralement le dispositif de passage (4).

9. Masque de plongée (1) selon l'une des revendications précédentes, **caractérisé en ce que** la rainure est couverte, sur son côté ouvert, par le dispositif d'étanchéité (3), de sorte que le dispositif de passage (4) est formé et/ou la rainure est disposée dans la zone du bord de la lunette (2).

10. Masque de plongée (1) selon l'une des revendications précédentes, **caractérisé en ce que** le dispositif d'étanchéité (3) entoure en partie la lunette (2) dans la zone du bord et/ou **en ce que** le dispositif d'étanchéité (3) est relié, en particulier emboîté et/ou enfilé, de manière amovible à la lunette (2).

11. Masque de plongée (1) selon l'une des revendications précédentes, **caractérisé en ce que**
- le dispositif de passage (4) et au moins un conduit sont reliés pour le passage de l'air, et/ou
- **en ce que** le dispositif de passage (4) est conçu pour guider l'air rejeté.

12. Masque de plongée (1) selon l'une des revendications précédentes, **caractérisé en ce qu'**il est prévu un cadre (5) qui est destiné à couvrir, en la protégeant, la transition entre le dispositif d'étanchéité (3) et la lunette (2), et qui est conçu comme un composant séparé.
